# FASCICULE DE BREVET EUROPEEN

(11) **EP 0 292 356 B1**
(45) Date de publication et mention de la délivrance du brevet: **15.04.1992**
(21) Numéro de dépôt: 88401118.0
(22) Date de dépôt: 06.05.1988
(51) Int. Cl.: B65B 7/28

(54) **Procédé et machine pour la fermeture de récipients, notamment de pots et de barquettes**
Verfahren und Maschine zum Schliessen von Behältern, wie Töpfe und Schalen
Method and machine for closing containers, such as pots and trays

(30) Priorité: 18.05.1987 FR 8706911
(43) Date de publication de la demande: 23.11.1988
(73) Titulaire: SOCIETE ALSACIENNE D'ALUMINIUM, F-74160 Saint Julien en Genevois (FR)
(72) Inventeur: Rebischung, Robert, F-67600 Sélestat (FR)
(74) Mandataire: Lemoine, Robert

(56) Documents cités:
- DE-A- 2 807 025
- US-A- 4 475 969
- US-A- 4 575 987

## Description

La présente invention concerne un procédé et une machine pour la fermeture de récipients, notamment de pots et de barquettes pour produits alimentaires.

La fermeture de récipients pour produits alimentaires est une opération délicate qui est couramment réalisée dans l'état antérieur de la technique. C'est ainsi par exemple que US-A-4 575 987 propose de fermer des récipients à l'aide d'opercules prédécoupés dans une bande de matériau approprié et pourvues d'un adhésif thermosensible au voisinage de leur périphérie.

La présente invention apporte quant à elle ne solution différente en proposant un procédé de fermeture de récipients qui consiste successivement à fixer de manière séparable une bande en matériau d'operculage sur une bande-support, la bande en matériau d'operculage comportant des prédécoupes délimitant des opercules destinés à fermes les récipients, à séparer de la bande-support la partie de la bande en matériau d'operculage qui est située à l'extérieur des opercules, à fixer un opercule sur chacun des récipients, et à séparer la bande-support de chacun des opercules fixés sur les récipients.

A la différence de US-A-4 575 987, la présente invention préconise d'utiliser une bande-support pour doubler la bande portant les opercules prédécoupés et permet ainsi à cette dernière de résesiter parfaitement aux sollicitations s'exerçant sur elle lors de l'opération de fermeture.

On notera par ailleurs que le procédé selon l'invention comporte des étapes peu nombreuses et faciles à réaliser, ce qui permet une réduction notable des investissements à engager ainsi qu'une large automatisation.

Lorsque des lots de récipients de dimensions diverses sont à remplir, il est préférable de réaliser les prédécoupes dans la bande en matériau d'operculage après la fixation de cette dernière sur la bande-support.

Le complexe formé par la bande en matériaux d'operculage et par la bande-support peut ainsi être utilisé quelles que soient les dimensions des récipients a fermer. Il suffit en effet d'utiliser les outils nécessaires à la réalisation des prédécoupes ayant les dimensions et les formes voulues.

Le complexe dont la bande en matériaux d'operculage est prédécoupée peut avantageusement être embobiné préalablement à la separation de la partie de la bande en matériau d'operculage qui est située à l'extérieur des opercules. Sa mise en bobine facilite en fait son stockage, son transport et son utilisation ultérieure.

Selon un mode de mise en oeuvre particulièrement performant du procédé conforme à l'invention, la séparation de la partie de la bande en matériau d'operculage qui est située à l'extérieur des opercules, la fixation des opercules sur les récipients et la séparation de la bande-support sont réalisées en continu.

Pour faciliter la manutention et le réemploi, il est en outre souhaitable d'embobiner la partie de la bande en matériau d'operculage qui est située à l'extérieur de opercules et la bande-support au fur et à mesure de leur séparation.

Lorsque les récipients à fermer sont en matière thermoplastique ou comportent une zone de thermoscellage thermoplastique ou non sur leur face destinée à recevoir un opercule, le procédé selon l'invention préconise de presser les opercules contre les récipients tout en les chauffant. Il préconise en outre de chauffer les opercules par induction, de préférence par induction moyenne ou haute fréquence, lorsque le matériau d'operculage comprend au moins une feuille ou un dépôt métallique, notamment en aluminium.

Conformément à l'invention, il est par ailleurs souhaitable de fixer la bande en matériau d'operculage sur une bande-support en matériau poreux à l'aide d'une matière adhésive apte à se fluidifier sous l'effet de la chaleur.

Grâce à sa porosité, la bande-support peut absorber la matière adhésive lorsque celle-ci devient fluide. Elle évite donc que la matière adhésive demeure sur les opercules après leur mise en place sur les récipients.

Pour être complet, on précisera que le matériau poreux peut être du papier ou du carton tandis que la matière adhésive peut être un "hot melt" ou une cire.

En ce qui concerne la machine selon la présente invention, elle comprend un poste d'alimentation pour délivrer un complexe formé par une bande en matériau d'operculage fixée de manière séparable sur une bande-support et comportant des prédécoupes délimitant des opercules destinés à fermer les récipients, un poste de séparation prévu en aval du poste d'alimentation pour séparer de la bande-support la partie de la bande en matériau d'operculage qui est située à l'extérieur des opercules, un poste de scellage prévu en aval du poste de séparation pour appliquer les opercules sur les récipients et pour les séparer de la bande-support, et un poste de récupération prévu en aval du poste de scellage pour recevoir la bande-support.

Un mode d'exécution de la présente invention sera décrit ci-après à titre d'exemple nullement limitatif en référence au dessin annexé dans lequel :
. la figure 1 est une vue en perspective schématique d'une bobine réalisée avec un complexe conforme à l'invention ;
. la figure 2 est une vue en coupe schématique et à échelle agrandie effectuée selon la ligne II-II de la figure 1 ; et
. la figure 3 est une vue schématique en élévation d'une machine conforme à l'invention.

Le complexe que l'on peut voir sur les figures 1 et 2 comprend une bande en matériau d'operculage 1 fixée sur une bande-support 2 par l'intermédiaire d'une cire 3 ou d'une matière adhésive équivalente apte à autoriser la séparation par pelage de ces deux bandes.

La bande en matériau d'operculage 1 comporte des prédécoupes 4 délimitant des opercules 5 destinés à fermer des récipients 6 prévus pour le conditionnement de produits alimentaires ou autres, ces récipients étant en matière thermoplastique ou comportant une zone de thermoscellage thermoplastique ou non sur leur face destinée à recevoir l'opercule prévu pour les fermer.

La bande 1 dans l'exemple représenté est du type comprenant une couche de matière thermoplastique sur sa face destinée à être fixée sur les récipients (c'est-à-dire celle qui est opposée à la bande-support 2) et au moins une feuille ou un dépôt de métal, par exemple d'aluminium. Quant à la bande-support 2, elle est réalisée en un matériau poreux, par exemple en papier ou en carton permettant d'absorber la matière adhésive 3 lors du thermoscellage.

On notera ici que la bande en matériau d'operculage 1 peut avoir une épaisseur de l'ordre de 7 à 80 µ (7·10⁻⁶ à 8·10⁻⁵ m) alors que la bande support 2 peut avoir une épaisseur de l'ordre de 30 à 300 µ (3·10⁻⁵ à 3·10⁻⁴ m) et que la cire peut former une couche de l'ordre de 3 à 20 µ (3·10⁻⁶ à 2·10⁻⁵ m).

On notera également que la fixation de la bande 1 sur la bande 2 peut être realisée en continu d'une manière connue en soi et que les prédécoupes 4 peuvent être réalisées dans la bande 1 soit avant, soit après la fixation de celle-ci sur la bande 2.

La machine que l'on peut voir sur la figure 3 à été mise au point pour fixer les opercules 5 sur les récipients 6.

Elle comprend tout d'abord un poste d'alimentation 7 conformé pour recevoir une bobine 8 contenant le complexe résultant de la fixation des bandes 1 et 2 l'une contre l'autre, un poste de séparation 9 situé en aval du poste d'alimentation 7 et dans lequel la partie 10 de la bande 1 qui est située à l'extérieur des opercules 5 peut être séparée de la bande support 2, un poste de scellage 11 prévu en aval du poste de séparation 9 et dans lequel les opercules 5 restant sur la bande-support 2 peuvent être fixés sur les récipients 6, et un poste de récupération 12 prévu en aval du poste de scellage 11 et dans lequel la bande-support 2 peut être éloignée des récipients fermés.

Le poste d'alimentation 7 comporte une broche 13 pour recevoir la bobine 8 tandis que les postes de séparation 9 et de récupération 12 comportent respectivement une broche 14 pour embobiner la partie 10 de la bande 1 et une broche 15 pour embobiner la bande-support 2. Des moyens de commande classiques non représentés sont bien entendu prévus pour faire tourner les broches 13, 14 et 15 de manière à réaliser en synchronisme le déroulement du complexe formant la bobine 8, la formation d'une bobine 16 avec la partie 10 de la bande 1, et la formation d'une bobine 17 avec la bande-support 2.

Quant au poste de scellage 11, il comporte des moyens classiques 18 pour presser les opercules 5 contre les récipients 6 à fermer et des moyens de chauffage par induction moyenne ou haute fréquence 19 pour réaliser la fusion de la couche de matière thermoplastique revêtant les opercules ainsi que pour fluidifier la couche de cire 3 et permettre l'absorption de celle-ci par la bande 2.

On va maintenant décrire succinctement les opérations qu'il convient de réaliser pour fermer les récipients 6.

On installe tout d'abord une bobine 8 sur la broche 13 de telle façon que la bande-support 2 soit tournée vers le haut.

On déroule ensuite le complexe formé par les bandes 1 et 2 sur une longueur suffisante pour introduire la partie 10 de la bande 1 dans le poste de séparation 9 et commencer son enroulement sur la broche 14.

On introduit enfin la bande 2 dans le poste de scellage 11, puis dans le poste de récupération 12 afin de commencer son enroulement sur la broche 15.

Il suffit maintenant d'actionner la machine pour réaliser le scellage des opercules sur les récipients. On notera ici que les récipients peuvent avantageusement être déposés sur un convoyeur non représenté prévu pour les transporter en synchronisme avec la bande-support 2, et que des moyens de repérage appropriés sont normalement prévus pour positionner convenablement les opercules sur les récipients à obturer.

## Revendications

1. Procédé de fermeture de récipients, notamment de pots et de barquettes pour produits alimentaires, consistant successivement à fixer de manière séparable une bande en matériau d'operculage (1) sur une bande-support (2), la bande en matériau d'operculage comportant des prédécoupes (4) délimitant des opercules (5) destinés à fermer les récipients (6), à séparer de la bande-support (2) la partie (10) de la bande en matériau d'operculage (1) qui est située à l'extérieur des opercules (5), à fixer un opercule (5) sur chacun des récipients (6), et à séparer la bande-support (2) de chacun des opercules (5) fixés sur les récipients (6).

2. Procédé selon la revendication 1, caractérisé en ce qu'il consiste à réaliser les prédécoupes (4) dans la bande en matériau d'operculage (1) après la fixation de cette dernière sur la bande-support (2).

3. Procédé selon la revendication 1 ou 2, caractérisé en ce qu'il consiste à embobiner le complexe formé par la bande prédécoupée en matériau d'operculage (1) et par la bande-support (2) préalablement à la séparation de la partie (10) de la bande en matériau d'operculage (1) qui est située à l'extérieur des opercules (5).

4. Procédé selon la revendication 3, caractérisé en ce qu'il consiste à réaliser en continu la séparation de la partie (10) de la bande en matériau d'operculage (1) qui est située à l'extérieur des opercules (5), la fixation des opercules sur les récipients (6) et la séparation de la bande-support (2).

5. Procédé selon la revendication 4, caractérisé en ce qu'il consiste à embobiner la partie (10) de la bande en matériau d'operculage (1) qui est située à l'extérieur de opercules (5) et la bande-support (2) au fur et à mesure de leur séparation.

6. Procédé selon l'une quelconque des revendications précédentes pour la fermeture de récipients en matière thermoplastique ou comportant une zone de thermoscellage thermoplastique ou non sur leur face destinée à recevoir un opercule, caractérisé en ce qu'il consiste à presser les opercules (5) contre les récipients tout en les chauffant.

7. Procédé selon la revendication 6, caractérisé en ce qu'il consiste à chauffer les opercules (5) et la bande-support (2) par induction lorsque le matériau d'operculage comprend au moins une feuille ou un dépôt métallique.

8. Procédé selon la revendication 7, caractérisé en ce que le matériau d'operculage comprend au moins une feuille ou un dépôt d'aluminium.

9. Procédé selon l'une quelconque des revendications précédentes, caractérisé en ce qu'il consiste à fixer la bande en matériau d'operculage (1) sur une bande-support (2) en matériau poreux à l'aide d'une matière adhésive (3) apte à se fluidifier sous l'effet de la chaleur.

10. Procédé selon la revendication 9, caractérisé en ce que le matériau poreux est du papier ou du carton tandis que la matière adhésive est une cire.

11. Machine pour la fermeture de récipients, notamment de pots et de barquettes pour produits alimentaires, comprenant un poste d'alimentation (7) pour délivrer un complexe formé par une bande en matériau d'operculage (1) fixée de manière séparable sur une bande-support (2) et comportant des prédécoupes (4) délimitant des opercules (5) destinés à fermer les récipients (6), un poste de séparation (9) prévu en aval du poste d'alimentation (7) pour séparer de la bande-support (2) la partie (10) de la bande en matériau d'operculage (1) qui est située à l'extérieur des opercules (5), un poste de scellage (11) prévu en aval du poste de séparation (9) pour appliquer les opercules sur les récipients et pour les séparer de la bande-support (2), et un poste de récuperation (12) prévu en aval du poste de scellage (11) pour recevoir la bande-support (2).

12. Machine selon la revendication 11, caractérisé en ce que le poste d'alimentation (7) comporte une broche (13) pour débobiner le complexe tandis que le poste de séparation (9) comporte une broche (14) pour embobiner la partie (10) de la bande en matériau d'operculage (1) qui est située à l'extérieur des opercules (5) et que le poste de récupération (12) comporte une broche (15) pour embobiner la bande-support (2), des moyens de commande étant prévus pour faire tourner les broches en synchronisme.

13. Machine selon la revendication 11 ou 12, caractérisée en ce que le poste de scellage (11) comporte des moyens de pressage (18) pour appliquer les opercules (5) contre les récipients (6) à fermer et des moyens de chauffage (19).

14. Machine selon la revendication 13, caractérisée en ce que les moyens de chauffage (19) sont à induction.

## Claims

1. Method of closing containers, particularly pots and small trays for food products, consisting successively in separably fixing a strip of closure material (1) on a support strip (2), the closure material strip comprising pre-cutouts (4) defining lids (5) for closing the containers (6), separating from the support strip (2) the portion (10) of the closure material strip (1) which is situated externally of the lids (5), fixing a lid (5) on each of the containers (6), and separating the support strip (2) from each of the lids (5) fixed on the containers (6).

2. Method according to claim 1, characterized in that it consists in forming the pre-cutouts (4) in the closure material strip (1) after the latter has been fixed on the support strip (2).

3. Method according to claim 1 or 2, characterized in that it consists in reeling up the complex formed by the pre-cutout closure material strip (1) and support strip (2) before separation of the portion (10) of the closure material strip (1) which is situated outside the lids (5).

4. Method according to claim 3, characterized in that it consists in continuously separating the portion (10) of the closure material strip (1) which is situated outside the lids (5), fixing the lids on the containers (6) and separating the support strip (2).

5. Method according to claim 4, characterized in that it consists in reeling up the portion (10) of the closure material strip (1) which is situated outside the lids (5) and the support strip (2) as they are separated.

6. Method according to any of the preceding claims, for closing containers made of a thermoplastic material or comprising a thermoplastic heat sealing zone or not on their face intended to receive a lid, characterized in that it consists in pressing the lids (5) against the containers while heating them.

7. Method according to claim 6, characterized in that it consists in heating the lids (5) and the support strip (2) by induction when the closure material comprises at least one metal foil or deposit.

8. Method according to claim 7, characterized in that the closure material comprises at least one aluminium foil or deposit.

9. Method according to any of the preceding claims, characterized in that it consists in fixing the closure material strip (1) on a porous material support strip (2) by means of an adhesive material (3) capable of becoming fluid under the effect of heat.

10. Method according to claim 9, characterized in that the porous material is paper or cardboard whereas the adhesive material is a wax.

11. Machine for closing containers, particularly pots and small trays for food products, comprising a supply station (7) for delivering a complex formed by a closure material strip (1) fixed separably to a support strip (2) and having pre-cutouts (4) defining lids (5) for closing the containers (6), a separation station (9) provided downstream of the supply station (7) for separating from the support strip (2) the portion (10) of the closure material strip (1) which is situated outside the lids (5), a sealing station (11) provided downstream of the separation station (9) for applying the lids to the containers and separating them from the support strip (2), and a recovery station (12) provided downstream of the sealing station (11) for receiving the support strip (2).

12. Machine according to claim 11, characterized in that the supply station (7) comprises a spindle (13) for unreeling the complex whereas the separation station (9) comprises a spindle (14) for reeling up the portion (10) of the closure material strip (1) which is situated outside the lids (5) and the recovery station (12) comprises a spindle (15) for reeling up the support strip (2), control means being provided for causing the spindles to rotate in synchronism.

13. Machine according to claim 11 or 12, characterized in that the sealing station (11) comprises pressing means (18) for applying the lids (5) against the containers (6) to be closed and heating means (19).

14. Machine according to claim 13, characterized in that the heating means (19) are induction means.

## Patentansprüche

1. Verfahren zum Schließen von Behältern wie Töpfen und Schalen für Lebensmittelerzeugnisse bestehend aus nacheinander aber trennbar anzubringendes Deckelverschlußmaterial (1) auf ein Hilfsband (2), das Band aus Deckelverschlußmaterial ermöglicht Vorschnitte (4), Begrenzung der Deckel (5) zum Verschließen der Behälter (6), den Teil (10) des Hilfsbandes (2) vom Deckelverschlußmaterial (1) zu trennen, welcher sich außerhalb der Deckel (5) befindet, einen Deckel (5) auf jedem der Behälter (6) zu befestigen und das Hilfsband (2) von jedem der Deckel (5), welche auf den Behältern (6) festgemacht sind, zu trennen.

2. Verfahren gemäß Anspruch 1 dadurch gekennzeichnet, daß Vorschnitte (4) gemacht werden können aus dem Deckelverschlußmaterial (1) nach der Fixierung des Letzteren auf das Hilfsband (2).

3. Verfahren gemäß Ansprüchen 1 oder 2 gekennzeichnet dadurch, daß der durch den Vorschnitt aus Deckelverschlußmaterial (1) und durch das Hilfsband (2) bei der Abtrennung des Teiles (10) des Deckelverschlußmaterials (1) entstehende Materialteil, welcher sich außerhalb der Deckel (5) befindet, aufgewickelt wird.

4. Verfahren gemäß Anspruch 3, dadurch gekennzeichnet, daß eine fortlaufende Trennung des Teiles (10) vom Deckelverschlußmaterial (1) der sich außerhalb der Deckel (5) befindet, durchgeführt und die Fixierung der Deckel auf die Behälter (6) und die Trennung des HIlfsbandes (2) erfolgt.

5. Verfahren nach Anspruch 4, dadurch gekennzeichnet, daß der Teil (10) des Deckelverschlußmaterial streifens (1) aufgewickelt wird, welcher außerhalb der Deckel (5) und dem Hilfsband (2) angeordnet ist, wenn diese getrennt werden.

6. Verfahren gemäß Anspruch irgendeiner der vorerwähnten Ansprüche zum Verschließen von Behältern aus Thermoplastikmaterial, oder mit einer Thermoplastikstelle oder keiner auf der Oberfläche, die dazu bestimmt ist, den Deckel zu halten, dadurch gekennzeichnet, daß die Deckel (5) auf die Behälter aufgepresst werden, indem sie erwärmt werden.

7. Verfahren gemäß Anspruch 6, dadurch gekennzeichnet, daß die Deckel (5) und das Hilfsband (2) durch INduktion erwärmt werden müssen, wenn das Deckelerschlußmaterial wenigstens eine Schicht oder einen Teil Metall enthält.

8. Verfahren gemäß Anspruch 7, dadurch gekennzeichnet, daß das Deckelverschlußmaterial wenigstens eine Schicht oder eine Auflage aus Aluminium haben.

9. Verfahren gemäß irgendeiner der Vorhergehenden Ansprüche dadurch gekennzeichnet, daß das Deckelverschlußmaterial (1) auf einem Hilfsband (2) festgemacht wird, aus porösem Material und zwar mit Hilfe eines Klebematerials (3), welches sich bei Erwärmung verflüssigt.

10. Verfahren gemäß Anspruch 9, dadurch gekennzeichnet, daß das poröse Material aus Papier oder Karton sein kann, wogegen das Klebematerial aus Wachs ist,

11. Maschine zum Verschließen von Behältern besonders von Töpfen und Schalen für Lebensmittelerzeugnisse enthaltend eine Stelle (7) für einen Komplex gebildet durch das Band aus Deckelverschlußmaterial (1), befestigt auf einem HIlfsband (2) trennbar und mit Vorschnitten (4), begrenzend die Deckel (5) bestimmt, um die Behälter (6) zu schließen, einer Trennvorrichtung (9) vorgesehen mit einer Nachschubstelle (7), Trennung des Hilfsbandes (2), den Teil (10) des Deckelmaterialbandes (1), welcher sich außerhalb der Deckel (5) befindet, eine Kittvorrichtung (11) nach unten zur Trennvorrichtung (9), um die Deckel vom Hilfsband (2) auf den Behältern anzubringen und sie vom HIlfsband zu trennen, und einer Rückgewinnungsstelle (12) nach unten zur KIttvorrichtung (11). um das Hilfsband (29 zu erreichen.

12. Maschine gemäß Anspruch 11, dadurch gekennzeichnet, daß die Nachschubstelle (7) eine Welle (13) enthält, um den Komplex abzuspulen während die Trennvorrichtung (9) eine Welle (14) hat, um den Teil (10) des Deckelverschlußmaterials (1) aufzuwickeln, der sich außerhalb der Deckel (L5) befindet und daß die Wiederverwertunngstelle (12) eine Welle (15) hat, um das Hilfsband (2) aufzuwickeln, wobei die Steuerungsmittel vorgesehen sind, um die Wellen synchron zu drehen.

13. Maschine gemäß Ansprüchen 11 oder 12, dadurch gekennzeichnet, daß die Kittvorrichtung (11) Druckmittel (18) hat, um die Deckel (5) auf die Behälter (6) zu pressen und sie mittels Erwärmung zu schließen.

14. Maschine gemäß Anspruch 13, dadurch gekennzeichnet, daß die Erwärmung (19) durch Induktion geschieht.
